# EUROPÄISCHE PATENTSCHRIFT

(11) **EP 2 793 244 B1**
(45) Veröffentlichungstag und Bekanntmachung des Hinweises auf die Patenterteilung: **08.07.2015**
(21) Anmeldenummer: 13002006.8
(22) Anmeldetag: 17.04.2013
(51) Int. Cl.: H01F 27/28, H01F 27/32

(54) **Trockentransformatorspule und Trockentransformator**
Dry transformer coil and dry transformer
Bobine de transformateur à sec et transformateur à sec

(43) Veröffentlichungstag der Anmeldung: 22.10.2014
(73) Patentinhaber: ABB Technology AG, 8050 Zürich (CH)
(72) Erfinder: Bockholt, Marcos, 33104 Paderborn (DE); Cornelius, Frank, 59939 Olsberg (DE); Esenlik, Burak, Balikesir (TR); Bhavesh, Patel, 59929 Brilon (DE); Tepper, Jens, 59929 Brilon (DE); Weber, Benjamin, 59955 Winterberg (DE)
(74) Vertreter: Kock, Ina

(56) Entgegenhaltungen:
- EP-A1- 2 439 755
- CN-A- 102 360 833
- CN-U- 202 405 081

## Beschreibung

Die Erfindung betrifft eine Trockentransformatorspule, umfassend wenigstens zwei hohlzylindrische, ineinander verschachtelte und radial beabstandete Wicklungen, wobei in dem durch die Beabstandung gebildeten hohlzylindrischen Zwischenraum mittels entsprechender Wandungselemente axial verlaufende Kühlkanäle gebildet sind, welche in wenigstens drei radial benachbarten Kühlkanalebenen nebeneinander angeordnet sind. Die Erfindung betrifft auch einen Trockentransformator mit einer erfindungsgemäßen Trockentransformatorspule.

Es ist allgemein bekannt, dass Trockentransformatoren in Energieverteilungsnetzen zur Anpassung an jeweilige Spannungsebenen verwendet werden, beispielsweise zwischen 6kV / 10kV / 30kV oder 60kV Ebenen. Hierbei sind Nennleistungen von einigen 100kVA bis über 10MVA üblich. Während bei Höchstspannungstransformatoren beispielsweise in der Spannungsebene 380kV die Verwendung von Öl als Kühl- und Isolationsmittel unumgänglich ist wird bei Trockentransformatoren aufgrund der geringeren Isolationsanforderungen in den entsprechen darunter liegenden Spannungsebenen bewusst auf eine ein flüssiges Kühl- beziehungsweise Isolationsmittel verzichtet. Dies bietet den Vorteil eines vereinfachten Aufbaus. Die Isolation beziehungsweise Kühlung erfolgt dann typischerweise über Umgebungsluft.

Aufgrund der im Vergleich zu Öl geringeren Wärmekapazität erweist sich die Kühlung eines Trockentransformators beziehungsweise der jeweiligen

Trockentransformatorspulen mit Luft als schwierig und aufwändig. Es ist neben einer Vielzahl von die Trockentransformatorspule axial durchquerenden Kühlkanälen je nach Leistungsklasse üblicherweise auch eine forcierte Kühlung vorzusehen. Je nach Leistungsklasse erfordert eine forcierte Kühlung einen erheblichen Aufwand aufgrund der Notwendigkeit einer entsprechenden Förderung des Kühlmittels Luft durch die Kühlkanäle. Es gibt aber auch durchaus Trockentransformatorvarianten mit natürlicher Kühlung. Durch forcierte Kühlung kann eine Leistungssteigerung gegenüber natürlicher Kühlung erreicht werden.

Das Patentdokument EP 2 439 755 A1 offenbart eine Trockentransformatorspule gemäß Oberbegriff von Anspruch 1 und einen Trockentransformator mit einem Kern, einer radial inneren und einer davon radial beabstandeten äußeren Wicklung, wobei in dem dazwischen liegenden als Kühlkanal genutzten hohlzylindrischen Zwischenraum eine Mehrzahl an hohlzylindrischen elektrischen Isolationsbarrieren angeordnet sind. In axialer Richtung sind Stützleisten vorgesehen, so dass eine radial umlaufende Unterteilung in einzelne Kühlkanäle bewirkt ist.

Das Patentdokument CN 102 360 833 A offenbart eine Trockentransformatorspule gemäß Oberbegriff von Anspruch 1 und einen hohlzylindrischen Isolierkörper aus einem Epoxidharz für Trockentransformatoren, welcher dafür vorgesehen ist, zwischen einer ober- und unterspannungsseitigen Wicklung des Trockentransformators angeordnet zu werden. Der Isolierkörper weist eine Vielzahl an axial verlaufenden Kühlkanälen auf, welche in mehreren radial benachbarten Ebenen verlaufen.

Ausgehend von diesem Stand der Technik ist es Aufgabe der Erfindung, eine Trockentransformatorspule anzugeben, welche ein verbessertes Kühlverhalten aufweist beziehungsweise ein vorhandenes Strömungsvolumen an Kühlmittel möglichst effektiv nutzt. Es ist ebenfalls Aufgabe der Erfindung, einen Trockentransformator mit verbessertem Kühlverhalten anzugeben.

Die Aufgabe wird gelöst durch eine Trockentransformatorspule mit den Merkmalen des Anspruchs 1.

Die Grundidee der Erfindung besteht darin, Kühlluft verstärkt durch solche Kühlkanäle strömen zu lassen, welche an eine der Verlustwärme abgebenden Wicklungen angrenzen. Zwischen Ober- und Unterspannungswicklung einer Transformatorspule ist konstruktiv ein Streukanal vorzusehen, der üblicherweise zudem zur Anordnung von Kühlkanälen genutzt wird. Zur Gewährleistung der erforderlichen mechanischen Stabilität zwischen ineinander verschachtelter Ober- und Unterspannungswicklung werden üblicherweise sowohl radiale Abstützungen aus isolierenden Leisten als auch quer dazu verlaufende hohlzylindrische Stützebenen aus einem flächigen Isolationsmaterial zu einer wabenähnlichen hohlzylindrischen Stützstruktur verbaut, durch deren längliche Hohlräume die Kühlkanäle gebildet sind. Je nach geometrischen Anforderungen sind auch mehrere hohlzylindrische Stützebenen vorgesehen, so dass entsprechend drei oder mehr Kühlkanalebenen gebildet sind.

Einen über alle Kühlkanäle vergleichbaren Kühlkanalquerschnitt vorausgesetzt, ist mit einer ebenfalls vergleichbaren Durchströmung der Kühlkanäle mit Kühlmittel, typischerweise Luft, zu rechnen. Es werden also die Kühlkanäle, welche an eine Verlustwärme abgebende Wicklung angrenzen, genauso durchströmt wie thermisch davon entferntere Kühlkanäle.

Während die radial innere und äußere Kühlkanalebene direkt an die Verlustwärme abgebende Ober- beziehungsweise Unterspannungswicklung angrenzen, sind die dazwischen befindlichen Kühlkanalebenen thermisch von den Wärmequellen entfernt, wenn auch aufgrund beispielsweise entsprechender indirekter Wärmestrahlung nicht thermisch isoliert. In jedem Fall ist davon auszugehen, dass - eine gleiche Durchströmung der Kühlkanäle mit Kühlmittel vorausgesetzt - mittels der in der radial inneren beziehungsweise äußeren Kühlkanalebene befindlichen Kühlkanäle eine höhere Wärmeabfuhr aus der Trockentransformatorspule erfolgt als mittels der dazwischen befindlichen Kühlkanäle.

Deshalb ist es erfindungsgemäß vorgesehen, die thermisch entfernteren Kühlkanäle mittels eines Verengungselementes in ihrem Querschnitt zu reduzieren, wodurch entsprechend dem Prinzip des geringsten Strömungswiderstandes diese Kühlkanäle weniger durchströmt werden und die radial innen beziehungsweise außen liegenden Kühlkanäle verstärkt durchströmt werden. Somit ist in vorteilhafter Weise eine Durchströmung der Kühlkanäle gewährleistet, welche dem jeweiligen Wärmeeintrag in diese entspricht. Das verfügbare strömende Kühlmittel wird dadurch in verbesserter Weise zur Wärmeabfuhr aus der Trockentransformatorspule genutzt.

Entsprechend einer weiteren Ausgestaltungsform der erfindungsgemäßen Trockentransformatorspule ist ein Verengungselement derart ausgestaltet und angeordnet, dass der Kriechweg in radialer Richtung zumindest nicht verkürzt wird. Die die Kühlkanäle beinhaltende Stützstruktur zwischen den ineinander verschachtelten Wicklungen muss zudem den Anforderungen an die elektrische Isolation Genüge leisten. Hierbei hat der Kriechweg einen erheblichen Einfluss. Ausgehend von der Annahme, dass eine Kühlkanäle beinhaltende Stützstruktur den Isolationsanforderungen genügt, gilt dies demgemäß auch für eine Stützstruktur mit eingesetzten Verengungselementen.

Eine geeignete Ausführungsform eines nicht Kriechweg verlängernden Verengungselementes ist beispielsweise rippen-, wellen- oder mäanderförmig ausgeprägt. Vorzugsweise ist ein solches Verengungselement derart in einem Kühlkanal anzuordnen, dass sich die längliche Erstreckung der Rippen-, Wellen- oder Mäanderform radial erstreckt, der Kriechweg längs des Verengungselementes dadurch also in vorteilhafter Weise verlängert ist. Es ist aber auch eine korkenzieherähnliche, spiralförmige Ausprägung eines Verengungselementes denkbar.

In vorteilhafter Weise ist ein Verengungselement ebenso wie die die Kühlkanäle umfassende Stützstruktur aus einem Isolationsmaterial gefertigt.

Verengungselemente sind in einer bevorzugten Ausgestaltungsform der erfindungsgemäßen Trockentransformatorspule an wenigstens einem der beiden axialen Enden des wenigstens einen Kühlkanals angeordnet, in besonders bevorzugter Form jedoch an beiden axialen Enden. Somit ist auch für den Fall, dass der Kühlkanal in seiner Mitte beispielsweise eine konstruktionsbedingte axiale Teilung aufweist, durch welche seitlich Kühlluft in diesen eintreten kann, sichergestellt dass der Querschnitt des Kühlkanals beiderseits entsprechend reduziert ist.

Entsprechend einer weiteren Ausgestaltungsform der erfindungsgemäßen Trockentransformatorspule sind über den gesamten Umfang wenigstens einer Kühlkanalebene Verengungselemente in den jeweiligen Kühlkanälen vorgesehen. Somit ist die mit einem entsprechenden Verengungselement erreichte verbesserte Kühlwirkung über den gesamten Umfang der Trockentransformatorspule erreicht. Hierbei ist es sowohl möglich, jeden Kühlkanal einer jeweiligen Kühlkanalebene zu verengen aber auch beispielsweise nur jeden zweiten. In diesem Zusammenhang sei auch die Variante erwähnt, dass anstelle jeden Kühlkanal um 50% in seinem Querschnitt zu reduzieren auch die Möglichkeit besteht, jeden zweiten komplett zu verschließen. Auch weitere Varianten sind denkbar, beispielsweise bei fünf Kühlkanalebenen die dritte Ebene komplett zu verschließen und die angrenzende zweite und vierte Ebene zu je 50%.

Erfindungsgemäß ist wenigstens ein Verengungselement aus mehreren Modulen mit unterschiedlichem Temperaturausdehnungskoeffizient gefertigt. Somit kann in vorteilhafter Weise eine temperaturabhängige Verengung des Querschnittes eines Kühlkanals erreicht werden. In einer besonders bevorzugten Variante ist daher das wenigstens eine Verengungselement derart ausgestaltet und angeordnet, dass bei steigender Temperatur der Strömungswiderstand durch den jeweiligen Kühlkanal reduziert wird. Somit hat eine lokal erhöhte Temperatur automatisch eine lokal verbesserte Kühlwirkung zur Folge. Eine entsprechende Ausführungsform umfasst beispielsweise ein zungenähnliches Verengungselement, welches in den Kühlkanal hineinragt und ähnlich dem Verhalten eines Bimetalstreifens ein temperaturabhängiges Biegeverhalten aufweist. Bei einer erhöhten Temperatur wird die Biegung reduziert und ein erhöhter Querschnitt des Kühlkanals freigegeben.

Erfindungsgemäß Kommt dieses Verengungselement in einem Kühlkanal der radial inneren oder äußeren Kühlkanalebene zum Einsatz.

Durch eine Wärmestrahlung von der der jeweiligen Wicklung zugewandten Seite des Kühlkanals erfolgt ein Wärmeeintrag in das zungenähnliche Verengungselement, so dass eine temperaturabhängige Durchströmung in Kühlkanälen dieser Ebenen ermöglicht ist.

Die erfindungsgemäße Aufgabe wird auch gelöst durch einen Trockentransformator, umfassend einen Transformatorkern und wenigstens eine erfindungsgemäße Trockentransformatorspule. Die entsprechenden Vorteile insbesondere bezüglich einer verbesserten Ausnutzung eines Kühlmittelstromes wurden bereits zuvor erläutert. Gemäß einer erfindungsgemäßen Variante des Trockentransformators ist dieser forciert gekühlt, weist also beispielsweise ein Fördermittel für Kühlluft auf, beispielsweise ein Gebläse. Dieses kann nämlich bei Verwendung einer erfindungsgemäßen Trockentransformatorspule aufgrund der effektiveren Ausnutzung des Kühlmittelstromes entsprechend geringer ausgelegt werden.

Weitere vorteilhafte Ausgestaltungsmöglichkeiten sind den weiteren abhängigen Ansprüchen zu entnehmen.

Anhand der in den Zeichnungen dargestellten Ausführungsbeispiele sollen die Erfindung, weitere Ausführungsformen und weitere Vorteile näher beschrieben werden.

Es zeigen:
- Fig. 1: eine exemplarische Trockentransformatorspule,
- Fig. 2: eine Teilschnittansicht durch einen Trockentransformator mit Trockentransformatorspule sowie
- Fig. 3: eine Teilschnittansicht durch eine Trockentransformatorspule.

Figur 1 zeigt eine exemplarische Trockentransformatorspule 10 in einer Draufsicht. Um eine fiktive Wickelachse 38 herum sind radialsymmetrisch zwei ineinander verschachtelte und radial beabstandete hohlzylindrische Wicklungen 12 und 14 angeordnet. Durch die radiale Beabstandung ist ein hohlzylindrischer Zwischenraum 16 gebildet, in welchem mittels radial verlaufender Abstütz- beziehungsweise Wandungselemente 22 und quer dazu angeordneter Wandungselemente 18, 20 eine Stützstruktur gebildet ist. Diese Stützstruktur beinhaltet drei radial benachbarte Kühlkanalebenen 24, 26, 28, in welchen jeweils eine Vielzahl von Kühlkanälen 30, 32, 34 gebildet ist.

Die radial innere Kühlkanalebene 24 grenzt an die Außenfläche der zweiten, radial innen befindlichen Wicklung 14 und die radial äußere Kühlkanalebene 28 grenzt an die Innenfläche der ersten, radial außen befindlichen Wicklung 12. Somit ist ein guter Wärmeeintrag von der jeweiligen Wicklung in die in der jeweiligen Kühlkanalebene befindlichen Kühlkanäle 30 beziehungsweise 34 gewährleistet. Die in der mittleren Kühlkanalebene 26 befindlichen Kühlkanäle 32 sind thermisch entfernt und werden lediglich durch indirekte Wärmestrahlung von den angrenzenden Wandungselementen 18, 20 erwärmt.

Um diesem geringeren Wärmeeintrag in die Kühlkanäle 32 der mittleren Kühlkanalebene 26 Rechnung zu tragen sind in allen Kühlkanälen 32 dieser Ebene Verengungselemente 36 vorgesehen, welche den jeweiligen Kühlkanalquerschnitt beispielsweise auf 30% des ursprünglichen Querschnittes verringern.

Figur 2 zeigt eine Teilschnittansicht durch einen Trockentransformator mit Trockentransformatorspule. Um einen Schenkel eines Transformatorkerns 62 sind um eine fiktive Wickelachse 64 herum zwei ineinander verschachtelte und zueinander radial beabstandete hohlzylindrische Wicklungen 42, 44 angeordnet. Konstruktiv bedingt ist die Trockentransformatorspule axial geteilt, so dass axial mittig ein Lufteintritt in die Kühlkanäle möglich ist, wie mit einem seitlichen Pfeil angedeutet ist. Die Wicklungen 42, 44 sind radial zueinander beabstandet, wobei in dem dadurch gebildeten Zwischenraum mehrere radial benachbarte Kühlkanäle 46, 48, 50 angeordnet sind. Im mittleren Kühlkanal 48 sind an seinen beiden axialen Enden je ein Verengungselement 52 beziehungsweise 54 angeordnet, welche den Querschnitt des Kühlkanals 48 beziehungsweise seiner beiden Hälften an seinen Enden beispielsweise auf 40% seines ursprünglichen Querschnitts verringern. Hierdurch wird - eine homogene Beströmung der unteren Stirnseite der Trockentransformatorspule mit Kühlmittel vorausgesetzt - der mittlere Kühlkanal 48 im Vergleich zu den angrenzenden Kühlkanälen 46 und 50 von einem geringeren Luftstrom durchströmt, wie mit den Pfeilen 56, 58 und 60 angedeutet ist. Die Ausnutzung eines vorhandenen Luftstromes ist dadurch in vorteilhafter Weise erhöht.

Figur 3 zeigt eine Teilschnittansicht 70 durch eine Trockentransformatorspule im Bereich von deren oberen axialen Ende. Zwischen zwei ineinander verschachtelten hohlzylindrischen Wicklungen 72, 74 sind drei durch Wandungselemente gebildete Kühlkanäle 88, 90, 92 angeordnet. Im ersten als radial innen anzunehmenden Kühlkanal 88 ist ein Verengungselement 76 angeordnet, welches den Querschnitt dieses Kühlkanals unwesentlich reduziert. Eine derartige geringfügige Verengung eines Querschnitts eines Kühlkanals, welcher an eine Verlustwärme abgebende Wicklung angrenzt, kann beispielsweise dann sinnvoll sein, wenn auch innerhalb der Wicklung 72 selbst zwischen einzelnen Windungen Kühlkanäle vorgesehen sind und der vorhandene Kühlmittelstrom auch verstärkt durch diese Kühlkanäle geleitet werden soll. Dies gilt insbesondere unter der Annahme einer homogenen Beströmung der unteren Stirnseite der Trockentransformatorspule.

Im mittleren Kühlkanal 90, welcher thermisch etwas weiter von den Verlustwärme abgebenden Wicklungen 72, 74 entfernt angeordnet ist, ist ein Verengungselement 78 angeordnet, welches dessen Querschnitt auf etwa 50% reduziert und somit für eine an den jeweiligen Wärmeeintrag angepasste Durchströmung mit Kühlluft sorgt, wie mit einem Pfeil mit der Bezugsziffer 96 angedeutet, welcher gegenüber den Luftströmen 94, 98 durch die benachbarten Kühlkanäle 88, 92 reduziert ist.

Als besondere Ausführungsform eines Verengungselementes weist das Verengungselement 80, welches im radial äußeren Kühlkanal 92 angeordnet ist, ein temperaturabhängiges Biegeverhalten auf, ähnlich einem Bimetalstreifen, wobei das Verengungselement 80 selbstverständlich aus elektrisch isolierenden Materialien gefertigt ist, vorzugsweise aus solchen mit unterschiedlichen Temperaturausdehnungskoeffizienten. Das Verengungselement 80 wird durch eine von der Wicklung 74 abgegebene Wärmestrahlung 86 je nach Betriebszustand mehr oder weniger erwärmt, wobei sich eine temperaturabhängige Biegung ergibt, wie mit dem Pfeil mit der Bezugsziffer 84 angedeutet. Bei einer niedrigeren Wärmestrahlung 86 ergibt sich eine den Kühlkanalquerschnitt verengende Biegung 82.

### Bezugszeichenliste

- 10: exemplarische Trockentransformatorspule
- 12: erste Wicklung von Trockentransformatorspule
- 14: zweite Wicklung von Trockentransformatorspule
- 16: hohlzylindrischer Zwischenraum
- 18: erstes hohlzylindrisches Wandungselement
- 20: zweites hohlzylindrisches Wandungselement
- 22: radiales Wandungselement
- 24: radial innen liegende Kühlkanalebene
- 26: radial mittig liegende Kühlkanalebene
- 28: radial außen liegende Kühlkanalebene
- 30: in radial innen liegender Kühlkanalebene befindlicher Kühlkanal
- 32: in radial mittig liegender Kühlkanalebene befindlicher Kühlkanal
- 34: in radial außen liegender Kühlkanalebene befindlicher Kühlkanal
- 36: exemplarisches Verengungselement
- 38: Wickelachse
- 40: Teilschnittansicht durch Trockentransformator mit Trockentransformatorspule
- 42: erste Wicklung von Trockentransformatorspule
- 44: zweite Wicklung von Trockentransformatorspule
- 46: erster Kühlkanal
- 48: zweiter Kühlkanal
- 50: dritter Kühlkanal
- 52: an erstem axialen Ende von Kühlkanal angeordnetes Verengungselement
- 54: an zweitem axialen Ende von Kühlkanal angeordnetes Verengungselement
- 56: Luftstrom durch ersten Kühlkanal
- 58: Luftstrom durch zweiten Kühlkanal
- 60: Luftstrom durch dritten Kühlkanal
- 62: Schenkel von Transformatorkern
- 64: Wickelachse
- 70: Teilschnittansicht durch Trockentransformatorspule
- 72: erste Wicklung von Trockentransformatorspule
- 74: zweite Wicklung von Trockentransformatorspule
- 76: erstes Verengungselement
- 78: zweites Verengungselement
- 80: drittes Verengungselement
- 82: verschiedene Biegezustände von drittem Verengungselement
- 84: Biegerichtung von drittem Verengungselement
- 86: Wärmestrahlung von zweiter Wicklung
- 88: erster Kühlkanal
- 90: zweiter Kühlkanal
- 92: dritter Kühlkanal
- 94: Luftstrom durch ersten Kühlkanal
- 96: Luftstrom durch zweiten Kühlkanal
- 98: Luftstrom durch dritten Kühlkanal

## Patentansprüche

1. Trockentransformatorspule (10), umfassend wenigstens zwei hohlzylindrische, ineinander verschachtelte und radial beabstandete Wicklungen (12, 14, 42, 44, 72, 74), wobei in dem durch die Beabstandung gebildeten hohlzylindrischen Zwischenraum (16) mittels entsprechender Wandungselemente (18, 20, 22) axial (38, 64) verlaufende Kühlkanäle (30, 32, 34, 46, 48, 50, 88, 90, 92) gebildet sind, welche in wenigstens drei radial benachbarten Kühlkanalebenen (24, 26, 28) nebeneinander angeordnet sind, wobei *in wenigstens einem der in einer weder radial innen (24)* noch *radial* außen *(28)* liegenden Kühlkanalebene *befindlichen* Kühlkanäle *ein Verengungselement* (36, *52, 54, 76, 78, 80) zur Verengung des Kühlkanalquerschnitts angeordnet ist,*
***dadurch gekennzeichnet,***
***dass*** *in einem Kühlkanal (30, 34*, *46, 50,* 88, *92*) *der radial inneren (24) oder radial äußeren (28) Kühlkanalebene ein Verengungselement (80) zur Verengung des Kühlkanalquerschnitts angeordnet ist und dass dieses Verengungselement (80) aus mehreren Modulen mit unterschiedlichem Temperaturausdehnungskoeffizient gefertigt sowie derart ausgestaltet und angeordnet ist, dass bei steigender Temperatur die Verengung des Querschnitts des Kühlkanals (30, 34,* 46, *50, 88, 92) reduziert wird.*

2. Trockentransformatorspule nach Anspruch 1, **dadurch gekennzeichnet, dass** über den gesamten Umfang wenigstens einer Kühlkanalebene *(26), welche weder radial innen (24) noch radial außen (28) ist,* Verengungselemente (36, 52, 54, 78) in den jeweiligen Kühlkanälen (32, 48, 90) vorgesehen
sind.

3. Trockentransformator, umfassend einen Transformatorkern (62) und wenigstens eine Trockentransformatorspule nach einem der Ansprüche 1 oder 2.

4. Trockentransformator nach Anspruch 3, **dadurch gekennzeichnet, dass** dieser ein Fördermittel für Kühlluft aufweist.

## Claims

1. Dry transformer coil (10) comprising at least two hollow-cylindrical, interleaved and radially spaced-apart windings (12, 14, 42, 44, 72, 74), wherein axially (38, 64) running cooling channels (30, 32, 34, 46, 48, 50, 88, 90, 92) are formed in the hollow-cylindrical intermediate space (16), which is formed by the spacing, by means of corresponding wall elements (18, 20, 22), the said cooling channels being arranged next to one another in at least three radially adjacent cooling channel planes (24, 26, 28), wherein a constriction element (36, 52, 54, 76, 78, 80) for constricting the cooling channel cross section is arranged in at least one of the cooling channels which is located in a cooling channel plane which is situated neither radially on the inside (24) nor radially on the outside (28), **characterized in that** a constriction element (80) for constricting the cooling channel cross section is arranged in one cooling channel (30, 34, 46, 50, 88, 92) of the radially inner (24) or radially outer (28) cooling channel plane, and **in that** the said constriction element (80) is produced from several modules with different coefficients of thermal expansion and also is designed and arranged in such a way that the constriction of the cross section of the cooling channel (30, 34, 46, 50, 88, 92) is reduced as the temperature increases.

2. Dry transformer coil according to Claim 1, **characterized in that** constriction elements (36, 52, 54, 78) are provided in the respective cooling channels (32, 48, 90) over the entire circumference of at least one cooling channel plane (26) which is neither radially on the inside (24) nor radially on the outside (28).

3. Dry transformer, comprising a transformer core (62) and at least one dry transformer coil according to either of Claims 1 and 2.

4. Dry transformer according to Claim 3, **characterized in that** it has a delivery means for cooling air.

## Revendications

1. Bobine de transformateur à sec (10), comprenant au moins deux enroulements cylindriques creux (12, 14, 42, 44, 72, 74) emboîtés les uns dans les autres et espacés radialement, des canaux de refroidissement (30, 32, 34, 46, 48, 50, 88, 90, 92) s'étendant axialement (38, 64) étant formés au moyen d'éléments de paroi correspondants (18, 20, 22) dans l'espace intermédiaire (16) cylindrique creux formé par l'espacement, lesquels canaux de refroidissement sont disposés les uns à côté des autres dans au moins trois plans de canaux de refroidissement radialement adjacents (24, 26, 28), un élément de rétrécissement (36, 52, 54, 76, 78, 80) pour le rétrécissement de la section transversale du canal de refroidissement étant disposé dans au moins l'un des canaux de refroidissement se trouvant dans un plan de canal de refroidissement situé ni radialement à l'intérieur (24) ni radialement à l'extérieur (28),
**caractérisée en ce que**
dans un canal de refroidissement (30, 34, 46, 50, 88, 92) du plan de canal de refroidissement radialement intérieur (24) ou radialement extérieur (28) est disposé un élément de rétrécissement (80) pour rétrécir la section transversale du canal de refroidissement et **en ce que** cet élément de rétrécissement (80) est fabriqué à partir de plusieurs modules ayant un coefficient de dilatation thermique différent et est configuré et disposé de telle sorte que lorsque la température augmente, le rétrécissement de la section transversale du canal de refroidissement (30, 34, 46, 50, 88, 92) soit réduit.

2. Bobine de transformateur à sec selon la revendication 1, **caractérisée en ce que** sur toute la périphérie d'au moins un plan de canal de refroidissement (26), qui n'est ni radialement à l'intérieur (24) ni radialement à l'extérieur (28), sont prévus des éléments de rétrécissement (36, 52, 54, 78) dans les canaux de refroidissement respectifs (32, 48, 90).

3. Transformateurs à sec, comprenant un noyau de transformateur (62) et au moins une bobine de transformateur à sec selon l'une quelconque des revendications 1 ou 2.

4. Transformateur à sec selon la revendication 3, **caractérisé en ce que** celui-ci présente un moyen de transport pour de l'air de refroidissement.
